# EUROPÄISCHE PATENTSCHRIFT

(11) **EP 0 255 623 B1**
(45) Veröffentlichungstag und Bekanntmachung des Hinweises auf die Patenterteilung: **31.03.1993**
(21) Anmeldenummer: 87110032.7
(22) Anmeldetag: 11.07.1987
(51) Int. Cl.: B04B 3/00

(54) **Vorrichtung zum Trennen von Suspensionen**
Separating device for suspensions
Dispositif pour la séparation de suspensions

(30) Priorität: 02.08.1986 DE 3626314
(43) Veröffentlichungstag der Anmeldung: 10.02.1988
(73) Patentinhaber: Krauss-Maffei Aktiengesellschaft, 80997 München (DE)
(72) Erfinder: Franzen, Paul, Dr.-Ing., D-4048 Grevenbroich 5 (DE); Hultsch, Günther, Ing., D-8042 Oberschleissheim (DE)
(74) Vertreter: Konle, Tilmar, Dipl.-Ing.

(56) Entgegenhaltungen:
- AT-B- 246 057
- DE-A- 2 603 610
- DE-A- 3 329 648
- US-A- 1 761 593

## Beschreibung

Die Erfindung bezieht sich auf eine Vorrichtung zum Trennen von Suspensionen. Eine Vorrichtung dieser Art ist aus der DE-A-2 603 619 bekannt.

Bei Trommelzentrifugen zum Trennen von Suspensionen ist es bekannt ( DE-A-2 603 619 ), eine Ringkammer seitlich am Trommelboden anzuordnen, welche mit einem seitlichen Filtermittel in Verbindung steht. Alternativ hierzu kann die Ringkammer auch mit dem Filtermittel des Trommelmantels in Verbindung stehen ( US-A-1 761 593). In jedem Falle wird die seitliche Ringkammer durch ein achsparallel zur Trommelachse schwenkbar gelagertes Schälrohr entleert.

Bei Verwendung einer Ringkammer für Seitenfiltrat ( DE-A-2 603 619 ) läßt sich zu Beginn der Hauptfilterung die über dem Filterkuchen befindliche Flüssigkeit relativ rasch entfernen. Es hat sich jedoch gezeigt, daß die für die Entfernung der Restflüssigkeit erforderliche Mantelfiltration ( sog. Trockenschleudervorgang ) nur relativ langsam erfolgt, wenn das Filtermittel für die Mantelfiltration und die nach dem Austragen des Feststoffes darauf verbliebene Restschicht nicht regeneriert werden. Eine solche Regeneration läßt sich bei Verwendung einer Ringkammer für Mantelfiltrat ( US-A-1 761 593 ) dadurch erzielen, daß in die Ringkammer Rückspülflüssigkeit eingefüllt wird, welche in Gegenrichtung bezüglich des Mantelfiltrates durch das Filtermittel hindurchfließt. Dieser Vorteil wird jedoch dadurch erkauft, daß die über dem Filterkuchen befindliche Flüssigkeit nur sehr langsam durch den Filterkuchen und die sich darauf ablagernde Sedimentschicht zum Filtermittel hindurchdringt, wodurch die Filtrationsdauer entsprechend groß ist.

Die **Aufgabe** der Erfindung besteht demgegenüber darin, eine Trennvorrichtung der eingangs erwähnten Art zu schaffen,welche sowohl eine kurze Filtrationsdauer als auch eine kurze Trockenschleuderzeit ermöglicht.

Zur Lösung dieser Aufgabe sind zwei getrennte seitliche Ringkammern vorgesehen, welche erstmalig die Möglichkeit der Rückspülung beider Filtermittel mit der Möglichkeit des Abzugs von Seitenfiltrat während der Hauptfiltration vereinigen.In besonders günstiger Weise kann dabei für das Trockenschleudern ein Syphoneffekt dadurch erzeugt werden, daß der Flüssigkeitsspiegel in der Ringkammer für Mantelfiltrat soweit abgesenkt wird, daß eine zusätzliche Druckdifferenz zur Beschleunigung der Filtration wirksam wird. Die größte Wirkung läßt sich dann erzielen, wenn der Sammelraum für das Mantelfiltrat zwischen Trommelmantel und Filtermittel an einen Raum geringeren Druckniveaus ( z.B. Atmosphärendruck ) angeschlossen und das allseits abgedichtete Zentrifugengehäuse mit einem gasförmigen Druckmedium von z.B. 2 bis 4 bar Überdruck beaufschlagt wird.

Die Erfindung wird nachfolgend an der in den Zeichnungen veranschaulichten Ausführungsbeispiele näher erläutert. Es zeigt:
- Fig. 1: einen Schnitt durch die untere Hälfte eines ersten Ausführungsbeispiels einer erfindungsgemäßen Zentrifugentrommel;
- Fig. 2: einen Schnitt durch ein weiteres Ausführungsbeispiel einer erfindungsgemäßen Zentrifugentrommel, wobei zur Vereinfachung die zweite Ringkammer für das Mantelfiltrat weggelassen ist;
- Fig. 3: einen Schnitt längs der Schnittlinie III - III in Fig. 2;
- Fig. 4: ein Detail der Ringkammer für das Seitenfiltrat, das in Fig. 2 mit einem strichpunktierten Kreis IV markiert ist;
- Fign. 5 und 7: Detailschnitte durch Ausführungsformen für Filtermittel für das Seitenfiltrat, und
- Fign. 6 und 8: Draufsichten auf die Filtermittel gemäß Fig. 5 bzw. 7.

Die in Fig. 1 mit 10 bezeichnete Zentrifugentrommel ist mit ihrer Welle 11 um eine horizontale Achse 12 drehbar gelagert. Am Trommelmantel 13 sowie am Trommelboden 14 sind Filtermittel 15 bzw. 17 so angebracht, daß zwischen Trommelboden 14 und Filtermittel 17 ein Sammelraum 16 sowie zwischen Trommelmantel 13 und Filtermittel 15 ein Sammelraum 18 vorhanden ist.

An der dem Trommelboden 14 gegenüberliegenden Stirnseite weist die Zentrifugentrommel 10 eine Öffnung 28 auf, welche zur Befüllung mit Suspension vor dem Beginn der Filtration sowie zum Austragen der von den Filtermitteln 15, 17 zurückgehaltenen Feststoffenach erfolgter Filtration dient. In Fig. 1 ist der Zustand bei Beginn der Filtration dargestellt: Die aus Filtratflüssigkeit 20 und Feststoffen 21 bestehende Suspension wird fast bis zur Höhe B ( Fig. 2 ) des Bordrandes 19 zwischen Trommelmantel 13 und Trommelöffnung 28 eingefüllt, wobei die Zentrifugentrommel 10 mit hoher Drehzahl um die Achse 12 rotiert wird. Bei der dann einsetzenden Hauptfiltration fließt die Filtratflüssigkeit 20 im wesentlichen durch das seitliche Filtermittel 17 in den dahinter befindlichen Sammelraum 16. Ein weiterer Teil der Filtratflüssigkeit 20 tritt durch die als Filterkuchen bezeichnete Schicht aus Feststoffen 21 hindurch und fließt durch das mantelseitige Filtermittel 15 in den darunter befindlichen Sammelraum 18. Da sich auf dem Filterkuchen sehr rasch feinkörniges Sediment aus der darüber befindlichen Filtratflüssigkeit 20 abscheiden kann, wird der Weg der Filtratflüssigkeit 20 durch den Filterkuchen hindurch u.U. zusätzlich erschwert.

Aus Vorstehendem erkennt man, daß praktisch nur der mit Filtratflüssigkeit 20 in Berührung stehende Teil des seitlichen Filtermittels 17 bei dem Hauptschleudervorgang wirksam ist. Andererseits besteht die Gefahr, daß die noch mit Sediment behaftete Filtratflüssigkeit 20 bereits wahrend der Befüllung der Trommel 10 durch die seitlichen Filtermittel 17 hindurchläuft, so daß sich sedimentiertes Seitenfiltrat in dem Sammelraum 16 befinden würde. Aus diesem Grund hat man bisher davon abgesehen, die seitlichen Filtermittel 17 außerhalb des Filterkuchens zu positionieren. Eine solche, in Fig. 1 vorgesehene Positionierung der seitlichen Filtermittel 17 wird dadurch ermöglicht, daß der Sammelraum 16 in noch näher zu erläuternder Weise während der Befüllung der Trommel 10 mit Suspension absperrbar ist. Damit läßt sich die radial äußere Kante des seitlichen Filtermittels 17 in einem radialen Abstand zum mantelseitigen Filtermittel 15 positionieren. Dieser in Fig. 2 mit "H" bezeichnete radiale Abstand liegt im Bereich von etwa 20% bis etwa 60% der Höhe B des Bordrandes 19.

Wie aus Fig. 1 ferner ersichtlich ist, befinden sich seitlich neben dem Trommelboden 14 eine Ringkammer 22 für Seitenfiltrat und eine Ringkammer 24 für Mantelfiltrat. In Fig. 2 ist die Ringkammer 24 zur Vereinfachung weggelassen. Die Ringkammer 22 ist dabei näher am Trommelboden 14 angeordnet als die Ringkammer 24, derart, daß sich der Boden der Ringkammer 22 radial innerhalb des Bodens der Ringkammer 24 befindet. Unter "radial" wird vorliegend stets der Bezug zur Rotationsachse 12 der Trommel 10 verstanden.

Im Bereich ihres Bodens ist die Ringkammer 22 über eine Bohrung 23 in dem Trommelboden 14 mit dem Sammelraum 16 verbunden. Wie Fig. 4 zeigt, ist innerhalb der Bohrung 23 ein aus Ventilkugel 29 und Ventilsitz 30 bestehendes Ventil zum Absperren des Sammelraums 16 während der Befüllung der Trommel 10 mit Suspension angeordnet. Das Ventil 29/30 ist hydrostatisch in der Weise steuerbar, daß in die Ringkammer 22 Flüssigkeit eingefüllt wird, wobei der Spiegel dieser Sperrflüssigkeit über der radial inneren Kante des seitlichen Filtermittels 17 liegt, so daß der hydrostatische Druck der Sperrflüssigkeit gegen das Filtermittel 17 größer ist als der hydrostatische Druck der Suspension.

Zum Entleeren der Ringkammer 22 dient ein Schälrohr 26, welches achsparallel zur Rotationsachse 12 der Trommel 10 schwenkbar gelagert ist und mit seinem vorderen Mundstück 26a in die Ringkammer 22 eingeschwenkt oder aus der Ringkammer 22 herausgeschwenkt werden kann. Über das Schälrohr 26 läßt sich auch Flüssigkeit in die Ringkammer 22 eintragen; besser ist es jedoch, wenn hierfür ein gesondertes Rohr 25 ( Fig. 2 ) vorgesehen wird, welches achsparallel zur Rotationsachse 12 geführt ist und mit seinem abgekröpften Ausgußende in die Ringkammer 22 hineinragt. Über das Rohr 25 läßt sich außer der schon erwähnten Sperrflüssigkeit auch Spülflüssigkeit in die Ringkammer 22 und von dort durch die geöffnete Bohrung 23 gegen das Filtermittel 17 einbringen, um nach Abschluß des Filtrationsvorganges, wenn der Filterkuchen von den Filtermitteln 15, 17 entfernt ist, das Filtermittel 17 rückzuspülen.

Die Ringkammer 24 für das Mantelfiltrat ist über eine Bohrung 25a im Trommelmantel 13 oder, wie durch den gestrichelten Verlauf angedeutet ist, durch eine Bohrung 25b im Trommelboden 14 mit dem Sammelraum 18 hinter dem mantelseitigen Filtermittel 15 verbunden. Die Bohrung 25b verläuft im wesentlichen parallel zum Trommelmantel 13 und mündet im gezeigten Beispielsfall an einer radial relativ hohen Stelle in die Ringkammer 24, da die Ringkammer 24 wegen der alternativ vorgesehenen Bohrung 25a ihre radial tiefste Stelle unterhalb des Trommelmantels 13 hat. Eine derart tiefliegende Positionierung der Ringkammer 24 ist im Falle der Bohrung 25b nicht erforderlich; vielmehr kann in diesem Ausführungsfalle die Ringkammer 24 so positioniert werden, daß die Bohrung 25b am Boden der Ringkammer 24 mündet.

Durch die in Fig. 1 gezeigte Positionierung der Ringkammer 24 wird ein Syphon gebildet,wobei die Bohrung 25a im Trommelmantel 13 unter einem Winkel von 30° bis 60° zur Rotationsachse 12 verläuft und am tiefliegenden Boden der Ringkammer 24 mündet. Um einen Syphoneffekt zu erzielen, muß in der Ringkammer ein Flüssigkeitsspiegel in der gezeigten Weise vorhanden sein, welcher die Mündung der schräg verlaufenden Bohrung 25a gerade noch vollständig bedeckt hält. Die radiale Differenz zwischen diesem Flüssigkeitsspiegel und der Oberfläche des mantelseitigen Filtermittels 15 wirkt als zusätzliche Druckdifferenz zur Beschleunigung der Filtration beim Trockenschleudern. Das Trockenschleudern beginnt, sobald der Spiegel der Filtratflüssigkeit 20 in den Filterkuchen ( Schicht von Feststoffen 21 ) eingetreten ist, was dann der Fall ist, wenn die Filtratflüssigkeit 20 als Seitenfiltrat über das Filtermittel 17 und als Mantelfiltrat ( in wesentlich geringerem Umfang als das Seitenfiltrat ) über das Filtermittel 15 abgetrennt worden ist. Die beim Trockenschleudern abfließende Filtratflüssigkeit gelangt im wesentlichen als Mantelfiltrat in die Ringkammer 24. Zum Entleeren der Ringkammer 24 und zur Steuerung des für den Syphoneffekt wesentlichen Flüssigkeitsspiegels in der Ringkammer 24 ist achsparallel zur Rotationsachse 12 ein weiteren Schälrohr 27 schwenkbar gelagert, welches mit seinem Mündstück 27a in die Ringkammer 24 hineingeschwenkt oder aus der Ringkammer 24 herausgeschwenkt werden kann. In gleicher Weise wie für die Ringkammer 22 kann über das Schälrohr 27 eine Spülflüssigkeit in die Ringkammer 24 nach Abschluß der Filtration eingebracht werden, um das mantelseitige Filtermittel 15 rückzuspülen.

Die in Fig. 1 dargestellte bauliche Vereinigung zweier Ringkammern 22, 24 gestattet somit eine optimale Gestaltung der Filtration mit minimalen Zeiten für die Hauptfiltration (Abzug der Flüssigkeit 20) und den Trockenschleudervorgang. Praktische Versuche haben gezeigt, daß sich mit der erfindungsgemäßen Zentrifugentrommel gegenüber Zentrifugentrommeln nach dem Stand der Technik die Hauptfiltrationsdauer von etwa 7500s auf 250s verkürzen läßt, wenn der Filterkuchen einen großen Widerstand hat.

Die für die Seitenfiltration vorgesehenen Filtermittel 17 sind, wie die Figuren 3 bis 6 zeigen, vorzugsweise als Ronden ausgebildet, welche im Falle von Fig. 3 in gleichmäßiger Verteilung kreisförmig auf dem Trommelboden 14 angeordnet sind. Jede Ronde besteht, wie aus den Figuren 5 und 6 ersichtlich ist, aus einem Tragrahmen 31, welcher radförmig mit einer zentralen Nabe 31a ausgebildet ist. Durch die Nabe 31a ist eine Schraube 33 hindurchgeführt, welche in eine Gewindebohrung 14a des Trommelbodens 14 eingeschraubt ist. Der Tragrahmen 31 ist über einen eingelegten Dichtring 35 an seinem Umfangsbereich gegen den Trommelboden 14 abgedichtet. Die Rahmenkonstruktion des Trangrahmens 31 läßt vier Segmentfenster entstehen, in welchen das Filtermittel 17 entsprechend segmentförmig angesetzt ist. Dabei ist zwischen jedem Filtersegment und der Oberfläche des Trommelbodens 14 ein gewelltes Stützgitter 32 angebracht, wodurch die Aufblähung des Filtermittels 17 beim Rückspülen in Grenzen gehalten wird und gleichzeitig ein ungehinderter Abfluß des Seitenfiltrats in die Ringkammer 22 gewährleistet wird.

Eine weitere Ausbildung des Filtermittels 17 ist in den Figuren 7 und 8 veranschaulicht. Auch hier ist ein aus gieß- oder spritzbarem Kunststoff gefertigter Tragrahmen 31 vorgesehen, welcher segmentartige Aussparungen unterschiedlicher Form aufweist, in denen in gleicher Weise wie bei den Ronden gemäß Fign 5 und 6 die Filtermittel 17 eingesetzt sind, die sich wiederum auf Stützgittern 32 abstützen. Zur Befestigung der auf einer Ringzone aneinandergrenzend angeordneten Tragrahmen 31 ist in dem Trommelboden 14 eine Ringnut 14b ausgebildet, in welche die Tragrahmen 31 bündig zur Oberfläche des Trommelbodens 14 eingesetzt sind. Ferner sind Befestigungsschrauben 33 vorgesehen, welche jeden Tragrahmen 31 an zwei verbreiterten Stellen durchsetzen und in zugeordnete Bohrungen des Trommelbodens 14 eingeschraubt sind. Die Abdichtung der Tragrahmen 31 erfolgt mittels Dichtwülste 35a, welche zwischen den Stirnflächen des Tragrahmens 31 und den Flanken der Nut 14b eingelegt sind. Auf solche Dichtwülste kann gegebenenfalls verzichtet werden, wenn die Tragrahmen 31 aus einem Material hoher Elastizität hergestellt sind.

Für die Bemessung der Filtermittel 17 in den Segmenten des Tragrahmens 31 gilt die Faustregel, daß die Gesamtfläche der Filtermittel 17 relativ zur Gesamtfläche des Trommelmantels 13 im Bereich zwischen etwa 1:20 und etwa 1:60 liegt.

## Patentansprüche

1. Vorrichtung zum Trennen von Suspensionen, mit einer Zentrifugentrommel (10), welche an ihrer Mantelfläche mit Filtermitteln (15) versehen ist, durch welche ein Mantelfiltrat hindurchfließen kann, wobei das Mantelfiltrat aus einer Ringkammer (24) abführbar ist, welche mit einem Sammelraum (18) verbunden ist, und wobei die Zentrifugentrommel (10) an zumindest einem Bereich ihrer Seitenfläche mit Filtermitteln (17) versehen ist, durch welche ein Seitenfiltrat hindurchfließen kann, welches aus einer seitlichen Ringkammer (22) abführbar ist, die mit einem zwischen dem Trommelboden (14) und dem Filtermittel (17) für das Seitenfiltrat vorhandenen Sammelraum (16) in Verbindung steht, **dadurch gekennzeichnet,** daß
- der Sammelraum (18) für das Mantelfiltrat zwischen dem Trommelmantel (13) und dem zugeordneten Filtermittel (15) angeordnet ist,
- das Mantelfiltrat durch eine seitliche Ringkammer (24) abgeführt wird, die
- seitlich der Ringkammer (22) für das Seitenfiltrat angeordnet ist, derart, daß sich der Boden der Ringkammer (22) für das Seitenfiltrat innerhalb des Bodens der Ringkammer (24) für das Mantelfiltrat befindet, und
- der Sammelraum (16) für das Seitenfiltrat während der Befüllung der Trommel (10) mit Suspension absperrbar ist.

2. Vorrichtung nach Anspruch 1, **dadurch gekennzeichnet,** daß zum Abführen des Manzel- bzw. Seitenfiltrates achsparallel zur Zentrifugentrommel 810) schwenkbar gelagerte Schälrohre (26,27) vorgesehen sind, welche in die jeweils zugeordnete seitliche Ringkammer (22 bzw. 24) mit einem vorderen Mundstück (26a,27a) einschwenkbar sind.

3. Vorrichtung nach Anspruch 1, **dadurch gekennzeichnet**, daß die seitlichen Ringkammern (22, 24) am Boden (14) der Zentrifugentrommel (10) angeordnet sind.

4. Vorrichtung nach einem der Ansprüche 1 bis 3, **dadurch gekennzeichnet**, daß die Ringkammer (22) für das Seitenfiltrat näher am Trommelboden (14) angeordnet ist als die Ringkammer (24) für das Mantelfiltrat, wobei sich der Boden der Ringkammer (22) für das Seitenfiltrat radial innerhalb des Bodens der Ringkammer (24) für das Mantelfiltrat befindet.

5. Vorrichtung nach einem der Ansprüche 1 bis 4, **dadurch gekennzeichnet**, daß die Ringkammer (24) für das Mantelfiltrat mit dem Sammelraum (18) über eine Bohrung (25a bzw, 25b) verbunden ist, welche entweder im wesentlichen parallel zum Trommelmantel (13) oder in einem Winkel hierzu verläuft.

6. Vorrichtung nach einem der Ansprüche 1 bis 5, **dadurch gekennzeichnet**, daß in wenigstens einer (22) der Ringkammern (22,24) eine Spülflüssigkeit zur Rückspülung des mit der betreffenden Ringkammer (22) in Verbindung stehenden Filtermittels (17) einbringbar ist.

7. Vorrichtung nach einem der Ansprüche 1 bis 6, dadurch gekennzeichnet, daß in einer Bohrung (23) zwischen der Ringkammer (22) für das Seitenfiltrat und einem zwischen Trommelboden (14) und seitlichem Filtermittel (17) angeordneten weiteren Sammelraum (16) ein unter hydrostatischem Druck verschließbares Ventil (29, 30) angeordnet ist, wobei die betreffende Bohrung (23) in den radial tiefsten Bereich der Ringkammer (22) mündet (Fig. 4).

8. Vorrichtung nach einem der Ansprüche 1 bis 7, dadurch gekennzeichnet, daß zwischen dem Filtermittel (17) für die Seitenfiltration und dem Filtermittel (15) für die Mantelfiltration ein radialer Abstand (H) vorhanden ist, welcher im Bereich zwischen etwa 20 v.H. und etwa 60 v.H. der Höhe (B) eines zwischen Trommelmantel (13) und seitlicher Befüllungsöffnung (28) befindlichen Bordrings (19) liegt (Fig. 2).

9. Vorrichtung nach einem der Ansprüche 1 bis 8, dadurch gekennzeichnet, daß die Gesamtfläche der Filtermittel (17) für die Seitenfiltration relativ zur Gesamtfläche des Trommelmantels (13) im Bereich zwischen etwa 1:20 und 1:60 liegt.

10. Vorrichtung nach einem der Ansprüche 1 bis 9, dadurch gekennzeichnet, daß die Filtermittel (17) für die Seitenfiltration in einem Tragrahmen (31) unter Ausbildung mehrerer Filtersegmente gehaltert sind (Fign. 5 bis 8).

## Claims

1. An apparatus for separating suspensions, with a centrifuge drum (10) provided on its outer surface with filter means (15) through which a filtrate can flow, the filtrate being capable of being discharged from an annular chamber (24) which is connected to a collecting chamber (18), the centrifuge drum (10) being provided at least over a portion of its lateral surface with filter means (17) through which a lateral filtrate can flow which can be discharged from a lateral annular chamber (22) which communicates with a collecting chamber (16) provided for the lateral filtrate between the drum bottom (14) and the filter means (17), characterised in that
- the collecting chamber (18) for the filtrate from the outer shell is disposed between the drum shell (13) and the associated filter means (15),
- the filtrate from the outer shell is carried away through a lateral annular chamber (24) which
- is disposed laterally of the annular chamber (22) for the lateral filtrate so that the bottom of the annular chamber (22) is disposed within the bottom of the annular chamber (24) for the filtrate from the outer shell and
- the collecting chamber (16) for the lateral filtrate can be shut off while the drum (10) is being filled with suspension.

2. An apparatus according to Claim 1, characterised in that for discharging the filtrate from the outer shell and from the side, skimming tubes (26, 27) are provided which are mounted to pivot axially parallel with the centrifuge drum (10) and which have front mouthpieces (26a, 27a) adapted to pivot into whichever is the associated annular chamber (22 or 24).

3. An apparatus according to Claim 1, characterised in that the lateral annular chambers (22, 24) are disposed in the bottom (14) of the centrifuge drum (10).

4. An apparatus according to one of Claims 1 to 3, characterised in that the annular chamber (22) for the lateral filtrate is disposed more closely to the drum bottom (14) than is the annular chamber (24) for the filtrate from the outer shell, the bottom of the annular chamber (22) for the lateral filtrate being disposed radially within the bottom of the annular chamber (24) for the filtrate from the outer shell.

5. An apparatus according to one of Claims 1 to 4, characterised in that the annular chamber (24) for the filtrate from the outer shell communicates with the collecting chamber (18) through a bore (25a, 25b) which extends either substantially parallel with the drum shell (13) or at an angle thereto.

6. An apparatus according to one of Claims 1 to 5, characterised in that into at least one (22) of the annular chambers (22, 24) a flushing liquid can be introduced for flushing back the filter medium (17) which communicates with the relevant annular chamber (22).

7. An apparatus according to one of Claims 1 to 6, characterised in that in a bore (23) between the annular chamber (22) for the lateral filtrate and a further collecting chamber (16) disposed between the drum bottom (14) and the lateral filter medium (17) there is a valve (29, 30) which can be closed under hydrostatic pressure, the relevant bore (23) opening out into the radially lowest portion of the annular chamber (22) (Fig. 4).

8. An apparatus according to one of Claims 1 to 7, characterised in that between the filter medium (17) for lateral filtration and the filter medium (15) for outer shell filtration there is a radial gap (H) which is in the range between about 20% and about 60% of the height (B) of a marginal ring (19) disposed between the drum shell (13) and the lateral filling aperture (28) (Fig. 2).

9. An apparatus according to one of Claims 1 to 8, characterised in that the overall area of the filter medium (17) for lateral filtration is in the range between about 1:20 and 1:60 in relation to the overall area of the drum shell (13).

10. An apparatus according to one of Claims 1 to 9, characterised in that the filter medium (17) for lateral filtration is supported in a supporting frame (31) in which a plurality of filter segments are formed (see Figs 5 to 8).

## Revendications

1. Dispositif pour la séparation de suspensions, comportant un tambour de centrifugation (10) muni, sur la surface de son enveloppe, de moyens de filtration (15) à travers lesquels un filtrat périphérique peut s'écouler, le filtrat périphérique pouvant être évacué d'une chambre annulaire (24) reliée à un compartiment collecteur (18), et le tambour de centrifugation (10) étant pourvu, sur au moins une région de sa surface latérale, de moyens de filtration (17) à travers lesquels peut s'écouler un filtrat latéral pouvant être évacué d'une chambre annulaire latérale (22) qui est en liaison avec un compartiment collecteur (16) prévu, pour le filtrat latéral, entre le fond (14) du tambour et le moyen de filtration (17), caractérisé par le fait que
- le compartiment collecteur (18) destiné au filtrat périphérique est interposé entre l'enveloppe (13) du tambour et le moyen de filtratian (15) associé,
- le filtrat périphérique est évacué par l'intermédiaire d'une chambre annulaire latérale (24) qui
- est agencée sur le côté de la chambre annulaire (22) destinée au filtrat latéral, de telle sorte que le fond de la chambre annulaire (22) à filtrat latéral se trouve à l'intérieur du fond de la chambre annulaire (24) à filtrat périphérique, et
- le compartiment (16) collecteur du filtrat latéral peut être isolé lors du remplissage du tambour (10) par une suspension.

2. Dispositif selon la revendication 1, caractérisé par le fait que des tubes gainés (26, 27), montés à pivotement parallèlement à l'axe du tambour de centrifugation (10) et prévus pour l'évacuation respective du filtrat périphérique ou latéral, peuvent être introduits par pivotement, par une embouchure antérieure (26a, 27a), dans la chambre annulaire latérale (22, respectivement 24) respectivement associée.

3. Dispositif selon la revendication 1, caractérisé par le fait que les chambres annulaires latérales (22, 24) sont disposées sur le fond (14) du tambour de centrifugation (10).

4. Dispositif selon l'une des revendications 1 à 3, caractérisé par le fait que la chambre annulaire (22) destinée au filtrat latéral est plus rapprochée du fond (14) du tambour que la chambre annulaire (24) destinée au filtrat périphérique, le fond de la chambre annulaire (22) à filtrat latéral occupant une position radiale à l'intérieur du fond de la chambre annulaire (24) à filtrat périphérique

5. Dispositif selon l'une des revendications 1 à 4, caractérisé par le fait que la chambre annulaire (24) à filtrat périphérique est reliée, au compartiment collecteur (18), par l'entremise d'un perçage (25a, respectivement 25b) qui s'étend soit pour l'essentiel parallèlement à l'enveloppe (13) du tambour, soit selon un angle par rapport à cette dernière.

6. Dispositif selon l'une des revendications 1 à 5, caractérisé par le fait qu'un liquide de rinçage peut être introduit dans au moins l'une (22) des chambres annulaires (22, 24), en vue du rinçage à contre-courant du moyen de filtration (17) en liaison avec la chambre annulaire (22) considérée.

7. Dispositif selon l'une des revendications 1 à 6, caractérisé par le fait qu'une soupape (29, 30), pouvant se fermer sous une pression hydrostatique, est logée dans un perçage (23) entre la chambre annulaire (22) à filtrat latéral et un autre compartiment collecteur (16), interposé entre le fond (14) du tambour et le moyen latéral de filtration (17), le perçage considéré (23) débouchant dans la zone radialement la plus profonde de la chambre annulaire (22) (figure 4).

8. Dispositif selon l'une des revendications 1 à 7, caractérisé par le fait qu'un espacement radial (H) est réservé entre le moyen de filtration (17) affecté à la filtration latérale et le moyen de filtration (15) affecté à la filtration périphérique, lequel espacement se situe dans la plage comprise entre environ 20 % et environ 60 % de la hauteur (B) d'un anneau de bordure (19) intercalé entre l'enveloppe (13) du tambour et un orifice latéral de remplissage (28) (figure 2).

9. Dispositif selon l'une des revendications 1 à 8, caractérisé par le fait que la surface totale des moyens de filtration (17) affectés à la filtration latérale se situe, par rapport à la surface totale de l'enveloppe (13) du tambour, dans la plage comprise entre environ 1 : 20 et 1 : 60.

10. Dispositif selon l'une des revendications 1 à 9, caractérisé par le fait que les moyens de filtration (17) affectés à la filtration latérale sont retenus dans un châssis de support (31), avec formation de plusieurs secteurs filtrants (figures 5 à 8).
